# FASCICULE DE BREVET EUROPEEN

(11) **EP 1 452 206 B1**
(45) Date de publication et mention de la délivrance du brevet: **26.09.2007**
(21) Numéro de dépôt: 03293207.1
(22) Date de dépôt: 18.12.2003
(51) Int. Cl.: A62B 1/04, A62B 1/20, A63B 27/00

(54) **Dispositif d'ancrage pour appareil de sécurité**
Verankerungsvorrichtung für Sicherheitsapparat
Anchoring device for safety apparatus

(30) Priorité: 26.02.2003 FR 0302364
(43) Date de publication de la demande: 01.09.2004
(73) Titulaire: Dalloz Fall Protection, 18104 Vierzon Cedex (FR)
(72) Inventeur: Lara, Pascal, 18100 Vierzon (FR)
(74) Mandataire: Faber, Jean-Paul

(56) Documents cités:
- WO-A-00/74791
- GB-A- 2 188 246
- US-A- 4 225 013
- US-A- 4 407 391

## Description

La présente invention se rapporte à un dispositif d'ancrage destiné à être utilisé sur des structures tubulaires inclinées verticales ou horizontales telles que pylônes, échafaudages, etc., ledit dispositif d'ancrage étant pourvu de moyens pour la fixation d'un câble solidaire d'un équipement de protection destiné à être porté par un ouvrier travaillant à des endroits élevés et comportant des moyens pour le retenir en cas de chute et pourvu d'un absorbeur d'énergie.

Le document GB-A-2188246 montre un dispositif d'ancrage destiné à être utilisé sur une structure tubulaire et comprenant deux mâchoires articulées chacune un sur un axe et un organe de liaison destiné à permettre la fixation d'un câble relié à un équipement de protection individuel.

L'un des buts de l'invention est de réaliser un dispositif simple, d'une utilisation pratique et offrant une grande sécurité.

Le dispositif, selon l'invention est destiné à être utilisé avec une structure tubulaire et est du type comprenant deux mâchoires articulées sur un axe commun et un organe de liaison destiné à permettre la fixation d'un câble relié à un équipement de protection individuel, les mâchoires étant prolongées, chacune, par un talon, chaque talon présentant une lumière allongée, les lumières étant inclinées en sens opposé et traversées par un doigt relié à l'organe de liaison de manière qu'une traction effectuée sur ledit organe de liaison engendre la fermeture des mâchoires.

Grâce à cette disposition, on peut aisément accrocher le dispositif d'ancrage sur un élément tubulaire en exerçant une pression sur les talons afin d'écarter les mâchoires, puis tirer légèrement sur l'organe de liaison pour refermer celles-ci. Si l'ouvrier vient à chuter, la traction effectuée sur l'organe de liaison tendra à fermer et à maintenir fermées les mâchoires de sorte que le dispositif offre une grande sécurité.

De préférence des moyens élastiques sont insérés entre les mâchoires pour tendre à les maintenir fermées.

Suivant un détail constructif, il est prévu sur l'axe commun un ressort de torsion dont l'une des extrémités prend appui sur le talon de l'une des mâchoires et l'autre sur le talon de l'autre mâchoire, ledit ressort tendant à fermer lesdites mâchoires.

Suivant une caractéristique constructive, l'une des mâchoires est formée de deux joues reliées par une entretoise de manière à ménager, d'une part, dans le talon un espace libre dans lequel peut basculer le talon de l'autre mâchoire et, d'autre part, un espace libre à l'extrémité libre de la mâchoire et dans lequel peut s'insérer l'extrémité libre correspondante de l'autre mâchoire.

Enfin, suivant une dernière caractéristique constructive, le doigt est solidaire de l'une des extrémités de deux barrettes disposées de part et d'autre des talons et dont les autres extrémités sont reliées par un axe traversant un trou de l'organe de liaison qui comporte deux autres trous dans lesquels est introduit le câble solidaire de l'équipement de protection individuel.

L'invention va maintenant être décrite avec plus de détails en se référant à un mode de réalisation particulier donné à titre d'exemple seulement et représenté aux dessins annexés.

Figure 1 est une vue en perspective éclatée d'un dispositif d'ancrage, selon l'invention.

Figure 2 est une vue en élévation en position ouverte du dispositif d'ancrage, selon l'invention.

Figure 3 montre en élévation le dispositif d'ancrage en position fermée.

Le dispositif d'ancrage représenté aux figures est plus particulièrement destiné à être utilisé sur des structures tubulaires inclinées verticales ou horizontales, telles qu'échafaudages, pylônes, passerelles, etc.

Le dispositif comprend deux mâchoires 1 et 2 articulées sur un axe 3. La mâchoire 1 est formée de deux joues 1a et 1b entre lesquelles est insérée une entretoise 4 pourvue de dents et fixée par des rivets 22.

La mâchoire 2 est formée de deux joues 2a et 2b entre lesquelles est insérée une entretoise 7 pourvue de dents et fixée par des rivets 8. Les mâchoires 1 et 2 présentent une partie concave, les concavités étant tournées l'une en regard de l'autre et les entretoises 4 et 7 comportent des dents sur les surfaces concaves.

Les joues 2a et 2b de la mâchoire 2 sont prolongées par des talons 6, ménageant un espace libre 10 entre lesdites deux joues 2a et 2b.

Les joues 1a et 1b de la mâchoires 1 présentent des talons 11, le talon 11 de la mâchoire 1a s'insérant dans l'espace 10 et pouvant basculer librement autour de l'axe 3. La joue 1a peut, par son extrémité libre 12, s'engager dans un espace libre 9 des joues 2a et 2b, tandis que l'extrémité libre de la joue 2b peut s'insérer dans un espace libre 23 ménagé entre les joues 1a et 1b.

Sur l'axe 3 est engagé un ressort de torsion 24 dont une extrémité 25 prend appui sur l'entretoise 7, tandis que l'autre extrémité 26 porte contre l'entretoise 4 insérée entre les joues 1a et 1b. Ainsi, le ressort étant prétendu, les mâchoires 1 et 2 tendent à rester fermées.

Les talons 6 comportent une lumière allongée 14 inclinée et s'étendant depuis le bord des talons tourné vers les talons 11 vers le bord arrière de la mâchoire 2.

Les talons 11 sont percés d'une lumière correspondante 15 inclinée dans le sens opposé à celui de la lumière 14.

Les lumières 14 et 15 sont traversées par un doigt 17 dont les extrémités sont solidaires de deux barrettes 18 dont les extrémités libres sont solidaires d'un axe 19 traversant un trou d'une pièce de liaison 21 percée de deux trous 20 destinés à permettre la fixation d'un câble solidaire d'un équipement de protection individuel tel qu'un absorbeur d'énergie intégré au câble.

On conçoit qu'il suffit d'appuyer sur les talons 6 et 11 pour écarter les mâchoires 1 et 2 contre l'action du ressort 24 et mettre en place le dispositif d'ancrage, puis de relâcher les talons pour que les mâchoires se referment. En cas de chute, la traction effectuée sur la pièce 21 tend à maintenir les mâchoires fermées.

On peut ainsi placer le dispositif sur une structure tubulaire quelconque aussi bien inclinée que verticale ou horizontale.

## Revendications

1. Dispositif d'ancrage destiné à être utilisé sur une structure tubulaire et comprenant deux mâchoires (1, 2) articulées sur un axe commun (3) et un organe de liaison (21) destiné à permettre la fixation d'un câble relié à un équipement de protection individuel, les mâchoires étant prolongées, chacune, par un talon (6, 11), chaque talon comportant une lumière allongée (14, 15), les lumières étant inclinées en sens opposé et traversées par un doigt (17) relié à l'organe de liaison de manière qu'une traction effectuée sur l'organe de liaison tende à fermer des mâchoires.

2. Dispositif d'ancrage, selon la revendication 1, **caractérisé en ce que** des moyens élastiques sont insérés entre les mâchoires (1 et 2) et tendent à maintenir celles-ci fermées.

3. Dispositif d'ancrage, selon la revendication 2, **caractérisé en ce que** l'axe commun comporte un ressort de torsion (24) dont une extrémité prend appui du côté du talon de l'une des mâchoires et l'autre du côté du talon de l'autre mâchoire, ledit ressort tendant à fermer les mâchoires.

4. Dispositif d'ancrage, selon la revendication 1, **caractérisé en ce que** chaque mâchoire (1 et 2) est formée de deux joues (1a, 1b, 2a, 2b) reliées par une entretoise (4, 7) de manière à ménager, d'une part, dans le talon (6) un espace libre (10) dans lequel peut basculer le talon de l'autre mâchoire (1) et, d'autre part, un espace libre (9) à l'extrémité libre de la mâchoire et dans lequel peut s'insérer l'extrémité libre correspondante de l'autre mâchoire.

5. Dispositif d'ancrage, selon la revendication 1, **caractérisé en ce que** le doigt (17) est solidaire de l'une des extrémités de deux barrettes (18) disposées de part et d'autre des talons (6, 11) et dont les autres extrémités sont reliées par un axe (19) traversant un trou de l'organe de liaison (21) qui comporte deux autres trous (20) dans lesquels est introduit le câble solidaire de l'équipement de protection individuel.

## Claims

1. Anchoring device intended for use on a tubular structure and comprising two clamps (1, 2) articulated about a common axle (3) and a connecting member (21) designed to allow the securing of a cable connected to an individual piece of protection equipment, the clamps both being extended by a heel (6, 11), each heel comprising an elongated opening (14, 15), said openings being inclined in opposite directions and traversed by a pin (17) connected to the connecting member so that traction exerted on the connecting member effects the closure of the clamps.

2. Anchoring device according to claim 1, **characterised in that** elastic means are inserted between the clamps (1 and 2) and keep the latter closed.

3. Anchoring device according to claim 2, **characterised in that** the common axle comprises a torsion spring (24), one end of which bears against the side of the heel of one of the clamps and the other against the side of the heel of the other clamp, said spring effecting the closure of the clamps.

4. Anchoring device according to claim 1, **characterised in that** each clamp (1 and 2) consists of two flanges (1a, 1b, 2a, 2b) connected by a cross piece (4, 7), so as to provide on the one hand in the heel (6) a free space (10) in which the heel of the other clamp (1) can swing, and on the other hand, a free space (9) at the free end of the clamp, and in which it is possible to insert the corresponding free end of the other clamp.

5. Anchoring device according to claim 1, **characterised in that** the pin (17) is connected to one end of two bars (18) arranged on either side of the heels (6, 11), the other ends of which are connected by an axle (19) passing through a hole in the connecting member (21) which comprises two other holes (20), into which the cable connected to the individual piece of protection equipment is inserted.

## Patentansprüche

1. Verankerungsvorrichtung, die dazu bestimmt ist, an einer rohrförmigen Struktur verwendet zu werden und die zwei Klemmbacken (1, 2), die an eine gemeinsame Achse (3) angelenkt sind, und ein Verbindungsorgan (21) aufweist, das dazu bestimmt ist, die Befestigung eines Kabels zu ermöglichen, das mit einer individuellen Schutzeinrichtung verbunden ist, wobei die Klemmbacken je von einem Ansatz (6, 11) verlängert werden, wobei jeder Ansatz ein Langloch (14, 15) aufweist, wobei die Langlöcher in entgegengesetzte Richtung geneigt sind und von einem mit dem Verbindungsorgan verbundenen Finger (17) durchquert sind, so dass ein auf das Verbindungsorgan ausgeübter Zug die Tendenz hat, die Klemmbacken zu schließen.

2. Verankerungsvorrichtung nach Anspruch 1, **dadurch gekennzeichnet, dass** elastische Mittel zwischen die Klemmbacken (1 und 2) eingebracht sind und die Tendenz haben, diese geschlossen zu halten.

3. Verankerungsvorrichtung nach Anspruch 2, **dadurch gekennzeichnet, dass** die gemeinsame Achse eine Torsionsfeder (24) aufweist, von der ein Ende auf der Seite des Ansatzes einer der Klemmbacken aufliegt und das andere auf der Seite des Ansatzes der anderen Klemmbacke aufliegt, wobei die Feder die Tendenz hat, die Klemmbacken zu schließen.

4. Verankerungsvorrichtung nach Anspruch 1, **dadurch gekennzeichnet, dass** jede Klemmbacke (1 und 2) von zwei Backen (1a, 1b, 2a, 2b) geformt wird, die durch einen Abstandshalter (4, 7) verbunden sind, um einerseits im Ansatz (6) einen freien Raum (10), in den der Ansatz der anderen Klemmbacke (1) kippen kann, und andererseits am freien Ende der Klemmbacke einen freien Raum (9) zu schaffen, in den sich das entsprechende freie Ende der anderen Klemmbacke einfügen kann.

5. Verankerungsvorrichtung nach Anspruch 1, **dadurch gekennzeichnet, dass** der Finger (17) fest mit einem der Enden von zwei Stäben (18) verbunden ist, die zu beiden Seiten der Ansätze (6, 11) angeordnet sind und deren andere Enden von einer Achse (19) verbunden werden, die ein Loch des Verbindungsorgans (21) durchquert, das zwei weitere Löcher (20) aufweist, in die das Kabel eingeführt wird, das fest mit der individuellen Schutzeinrichtung verbunden ist.
